# EUROPÄISCHE PATENTSCHRIFT

(11) **EP 0 415 089 B1**
(45) Veröffentlichungstag und Bekanntmachung des Hinweises auf die Patenterteilung: **01.06.1994**
(21) Anmeldenummer: 90114439.4
(22) Anmeldetag: 27.07.1990
(51) Int. Cl.: F04C 2/14, F04C 15/00, F16J 15/10, F04C 2/08

(54) **Axialdichtung**
Axial sealing
Joint d'étanchéité axial

(30) Priorität: 31.07.1989 DE 3925269
(43) Veröffentlichungstag der Anmeldung: 06.03.1991
(73) Patentinhaber: LuK Fahrzeug-Hydraulik GmbH & Co. KG, D-61352 Bad Homburg (DE); Firma Carl Freudenberg, 69469 Weinheim (DE)
(72) Erfinder: Teubler, Heinz, Ing., D-6392 Neu-Anspach (DE); Kampf, Herbert, Ing., D-6382 Friedrichsdorf (DE); Konz, Erwin, Ing., D-6382 Friedrichsdorf (DE); Steinert, Klaus A., Ing., D-6149 Rimbach (DE); Tischler, Roland, Ing., D-6101 Bensbach-Wersau (DE)
(74) Vertreter: Gleiss, Alf-Olav, Dr.jur. Dipl.-Ing.

(56) Entgegenhaltungen:
- EP-A- 0 293 585
- DE-A- 3 445 686
- GB-A- 2 086 480
- GB-A- 2 186 641
- US-A- 4 309 158

## Beschreibung

Die Erfindung bezieht sich auf eine Axialdichtung zur Einfügung in eine axial ausgerichtete Nut und zur Abdichtung eines sich radial erstreckenden Spaltes, insbesondere des Spaltes zwischen Druckplatte und Gehäuse von Hydropumpen.

In Rotationskolbenpumpen, wie Flügelzellenpumpen und Zahnradpumpen, kommen bei den rotierenden Elementen Saugbereiche und Druckbereiche vor, die durch Druckplatten abgedeckt und bis zu einem erlaubten Leckölmaß abgedichtet werden. Um den Anpreßdruck zu erzeugen, stehen Teile der Rückseite der Druckplatte unter hydraulischem Druck, und häufig müssen diese Hochdruckbereiche gegen Niederdruckbereiche, die sich ebenfalls auf der Rückseite der Druckplatte befinden, abgedichtet werden. Zu diesem Zweck ist entweder in der Druckplatte oder im benachbarten Gehäuse eine axial ausgerichtete Nut vorhanden, in der eine Dichtung eingelegt ist, um den sich radial erstreckenden Spalt zwischen Druckplatte und Gehäuse abzudichten. In Flügelzellenpumpen wird gewöhnlich ein Dichtring mit rundem Querschnitt verwendet, und zwar allein, wenn der abzudichtende Spalt nicht größer als 0,1 mm ist, bzw. zusammen mit einem seitlichen Stützring, wenn der Spalt im Bereich von 0,1 mm und 0,5 mm ist. Wegen des erheblichen Druckgefälles in Hydropumpen wird nämlich der Gummiring durch den Spalt extrudiert, wenn der Gummiring eine Spaltweite über 0,1 mm antrifft. Der Stützring ist seitlich zu dem Gummiring so angeordnet, daß er den abzudichtenden Spalt verkleinert, d. h. er bildet gewissermaßen eine aus der Nut in den abzudichtenden Spalt hineinragende Wand, welche die örtliche Spaltweite zum niedrigen Druck hin verengt, so daß die dort anliegende Gummidichtung nicht in diesen Niederdruckbereich hinein extrudiert werden kann. Die Abdichtung des Spaltes erfolgt aber allein durch den Dichtring, der sowohl an den Nutgrund als auch an dem der Nut gegenüberliegenden Maschinenbauteil angepreßt wird.

Nachteilig an der bisherigen Art und Weise der Abdichtung von derartigen Spalten ist der Montageaufwand zur Einfügung des Stützringes und des Gummiringes in die axial ausgerichtete Nut. Ein weiterer Nachteil besteht darin, daß der Stützring und der Dichtring bei der Montage der Pumpe verdeckt sind, so daß man es nicht bemerkt, wenn eines dieser Elemente aus der Nut herausrutscht. Der Fehler wird erst beim Probelauf der Pumpe festgestellt, wenn diese nicht auf den notwendigen Druck kommt.

Der Erfindung liegt die Aufgabe zugrunde, eine Axialdichtung der eingangs angegebenen Art zu schaffen, die einfach montiert werden kann, beispielsweise auch durch Automaten.

Die gestellte Aufgabe wird dadurch gelöst, daß ein Sperring aus extrusionsfestem, jedoch noch an der Oberfläche nachgiebigem Thermoplast eine parallel zum abzudichtenden Spalt verlaufende Andruckfläche aufweist, daß ein Dichtring aus einem gummielastischen Werkstoff auf der zur Andruckfläche gegenüberliegenden Seite des Sperringes angeordnet ist, und daß Sperring und Dichtring dauerhaft miteinander verbunden sind und eine axiale Erstreckung aufweisen, welche die Nuttiefe und Spaltweite ein wenig übersteigt.

Beim Zusammenbau der Hydropumpe legt sich die Andruckfläche an das der Nut gegenüberstehende Maschinenteil an und wird, sobald der Hydrodruck aufgebaut wird, stärker angepreßt, da das Öl in der Nut auf Druck kommt, den Dichtring zur Anlage an die eine Nutwand drängt und somit eine Spreizkraft erzeugt, die zu dem guten Anliegen des Sperringes hineinragende Wand, welche die örtliche Spaltweite zum niedrigen Druck hin verengt, so daß die dort anliegende Gummidichtung nicht in diesen Niederdruckbereich hinein extrudiert werden kann. Die Abdichtung des Spaltes erfolgt aber allein durch den Dichtring, der sowohl an den Nutgrund als auch an dem der Nut gegenüberliegenden Maschinenbauteil angepreßt wird.

Nachteilig an der bisherigen Art und Weise der Abdichtung von derartigen Spalten ist der Montageaufwand zur Einfügung des Stützringes und des Gummiringes in die axial ausgerichtete Nut. Ein weiterer Nachteil besteht darin, daß der Stützring und der Dichtring bei der Montage der Pumpe verdeckt sind, so daß man es nicht bemerkt, wenn eines dieser Elemente aus der Nut herausrutscht. Der Fehler wird erst beim Probelauf der Pumpe festgestellt, wenn diese nicht auf den notwendigen Druck kommt.
Aus der DE-A-344 56 86 ist eine Dichtung zum Abdichten von zwei benachbarten Oberflächen, von denen eine eine Nut hat, bekannt, wobei in der Nut ein Dichtungsteil anbringbar ist, das im Abstand voneinander angeordnete, vorzugsweise mit dem Dichtungsteil verbundene plastisch deformierbare Stifte aufweist, die so bemessen sind, daß ein Hinausragen des Dichtungsteils aus der Nut in unmontiertem Zustand gegeben ist. Die hier beschriebene Dichtung hat den Nachteil, daß aufgrund des U-förmig ausgebildeten Dichtungsteiles im Bereich eines sich radial erstreckenden Spaltes die axial verlaufenden Dichtungsteile wegen des erheblichen Druckgefälles leicht in den Spalt extrudiert werden können. Die stempelhafte Ausbildung der bereits erwähnten Stifte läßt ein seitliches Verrutschen der gesamten Dichtungsanordnung bei den zu erwartenden Druckgefällen bei Hydropumpen erwarten.
Aus der GB-A-218 66 41 ist eine Dichtung aus einem elastischen Material bekannt, die mit zwei jeweils ein ringförmiges Widerlager bildenden starren Ringen zusammenwirkt. Aufgrund ihres Aufbaus ist diese Dichtung nicht geeignet, radial verlaufende unter einem erheblichen Druckgefälle stehende Spalten abzudichten, da die erwähnten starren Ringe allenfalls geeignet sind, axial verlaufende Spalten abzudichten.
Der Erfindung liegt die Aufgabe zugrunde, eine Axialdichtung der eingangs angegebenen Art zu schaffen, die einfach montiert werden kann, beispielsweise auch durch Automaten.

Die gestellte Aufgabe wird dadurch gelöst, daß ein Sperring aus extrusionsfestem, jedoch noch an der Oberfläche nachgiebigem Thermoplast eine parallel zum abzudichtenden Spalt verlaufende Andruckfläche aufweist, daß ein Dichtring aus einem gummielastischen Werkstoff auf der zur Andruckfläche gegenüberliegenden Seite des Sperringes angeordnet ist, und daß Sperring und Dichtring dauerhaft miteinander verbunden sind.

Beim Zusammenbau der Hydropumpe legt sich die Andruckfläche an das der Nut gegenüberstehende Maschinenteil an und wird, sobald der Hydrodruck aufgebaut wird, stärker angepreßt, da das Öl in der Nut auf Druck kommt, den Dichtring zur Anlage an die eine Nutwand drängt und somit eine Spreizkraft erzeugt, die zu dem guten Anliegen des Sperringes beiträgt. Bemerkenswert ist der Umstand, daß es nicht darauf ankommt, von welcher Spaltseite her der Dichtring mit Hydrodruck beaufschlagt wird.

Der Thermoplast des Sperrings ist unter dem auftretenden Druck einerseits so weit nachgiebig verformbar, daß er sich Rauhigkeiten des der Nut gegenüberliegenden Bauteils anpaßt, andererseits so fest, daß er nicht durch den abzudichtenden Spalt extrudiert wird. Dies gilt jedenfalls bis zu einer Spaltbreite von 0,4 mm, welche großzügige Toleranzen der Pumpenbauteile und damit geringere Herstellungskosten gestattet.

Um die Extrusionsfestigkeit des Sperringes zu verbessern, kann dieser durch Fasern verstärkt sein, die in dem Thermoplast eingelegt sind. Glasfasern als Verstärkung haben sich besonders bewährt.

Mit mancherlei Thermoplasten kann der erforderliche Kompromiß zwischen Anpassungsfähigkeit an die Rauhigkeiten von Maschinenbauteilen und die Extrusionsfestigkeit erzielt werden; als sehr gut geeignet haben sich Polytetrafluorethylen und Polyamid als Werkstoff des Sperringes herausgestellt.

Die Andruckfläche des Sperringes sollte wenigstens so groß sein wie die Querschnittsfläche des Dichtringes in Ebenen parallel zu dem abzudichtenden Spalt. Derartige Abmessungen begünstigen den Aufbau von Hydrodruck auf der Rückseite des Sperringes. Bei üblichen Nutquerschnitten ist es günstig, wenn die Dicke des Dichtringes diejenige des Sperringes übersteigt. Die Nut wird somit weitgehend von dem Dichtring ausgefüllt, der allerdings Platz für in die Nut eindringendes Hochdrucköl läßt, während der dünnere Sperring kolbenartig an das der Nut gegenüberliegende Bauteil angepreßt wird und den Dichtspalt sperrt. Der Sperring weist eine die Spaltbreite übersteigende Dicke auf und stützt sich an dem Nutrand benachbart dem niederdruckseitigen Spalt ab.

Die neue Axialdichtung kann durch Ausstanzen aus einem zweischichtigen Material hergestellt werden, dessen erste Schicht das hochfeste Thermoplast sowie gegebenenfalls die Fasereinlage und dessen zweite Schicht den gummielastischen Werkstoff enthält. Die Axialdichtung kann auch aus gesondert hergestelltem Sperring und Dichtring zusammengebaut werden, indem diese paarweise miteinander verklebt oder miteinander vulkanisiert werden.

Die Erfindung wird anhand der Zeichnung beschrieben. Dabei zeigt:
- Fig. 1: einen Längsschnitt durch eine Flügelzellenpumpe,
- Fig. 2: eine vergrößerte Einzelheit daraus im Ruhezustand der Pumpe,
- Fig. 3: dieselbe Einzelheit während des Betriebs der Pumpe und
- Fig. 4 bis 6: diverse Ausführungsformen der Axialdichtung.

Fig. 1 zeigt eine als Lenkhilfpumpe vorgesehene Flügelzellenpumpe in einem kombinierten, Horizontal- und Vertikal-Längsschnitt. Unterhalb der Maschinenachse 1-1 verläuft die Schnittebene horizontal mit Ausnahme des Pumpenauslasses 2, und oberhalb der Achse 1-1 ist die Schnittebene vertikal. Es sind ein topfförmiges Pumpengehäuse-Hauptteil 3 und ein Pumpengehäusedeckel 4 vorgesehen, die abgedichtet miteinander verschraubt sind und einen Hohlraum 3a einschließen, in welchem ein Pumpenpaket 5 untergebracht ist. Das Pumpenpaket 5 enthält einen Rotor 6 mit in Schlitzen geführten Flügeln 7, einen Hubring 8, eine Druckplatte 9 und eine Verschleißplatte 10, die über Stifte 11 zusammengehalten werden, wobei gegebenenfalls eine Fixierung an dem Pumpengehäusedeckel 4 erfolgt. Der Rotor 6 wird mit einer Welle 12 angetrieben.

Hinter der Druckplatte 9 befindet sich ein Druckraum 13, der sich in Richtung der Achse 1 in einen Ventilraum zur Aufnahme eines Ventils 14 fortsetzt, welches als kombiniertes Stromregel- und Druckbegrenzungsventil ausgebildet ist. Eine Ventilfeder 15 drängt das Ventil 14 mit einer Kraft von etwa 46 Newton gegen die Rückseite der Druckplatte 9.

Von einem Vorratsbehälter 16 führt ein vertikaler oder leicht schräg geneigter Zuführkanal 17 in einen knieförmig gebogenen Ansaugkanal 18, der zu einer Öffnung 20 in der Druckplatte 9 führt. Da die Dicke des Pumpenpakets 5 in axialer Richtung notwendigerweise um einen geringen Betrag geringer als die Abmessung des Innenraums 3a des Pumpengehäuses 3 ist, existiert ein Spalt 21 zwischen der Bodenfläche 22 des Pumpengehäuses 3 und der Rückseite 24 der Druckplatte 9. Dieser Spalt 21 weist eine axiale Weite von 0,1 bis 0,4 mm auf und verbindet den Druckbereich 13 mit den Saugbereich 18, 20 und muß deshalb abgedichtet werden. Zu diesem Zweck ist eine die Saugkanäle 18, 20 umgebende Axialdichtung 30 vorgesehen, die in einer Ringnut 25 der Druckplatte 9 untergebracht ist. Die Ringnut könnte genauso gut in dem Pumpengehäuse 3 vorgesehen sein.

In Fig. 2 und 3 sind der Spalt 21, die Ringnut 25 und die Axialdichtung 30 näher dargestellt. Der Spalt 21 weist einen druckseitigen Bereich 21a und einen saugseitigen Bereich 21b auf, die mittels der Dichtung 30 gegeneinander abgedichtet werden. Demgemäß gibt es eine druckseitige Nutflanke 26 und eine saugseitige Flanke 27, die über den Nutboden 28 miteinander verbunden sind. Die Axialdichtung 30 besteht aus einem Sperring 31 und einem Dichtring 41, die integral oder einstückig miteinander verbunden sind. Parallel zu den Begrenzungsflächen 22, 24 des Spaltes 21 verlaufen je eine Andruckfläche 32 bzw. eine Verbindungsfläche 34 des Sperringes und parallel zu den Nutflanken 26, 27 verlaufen Seitenflächen 36 und 37 des Sperrings 31. In ähnlicher Weise sind die Begrenzungsflächen des Dichtrings 41 als Seitenflächen 46, 47 bzw. Verbindungsfläche 44 und Andruckfläche 48 bezeichnet worden.

Wie ersichtlich, ist die Dicke des Sperringes 31 geringer als die des Dichtringes 41, während die Abmessung in Richtung des Spaltes etwa gleich sind bzw. die des Dichtrings ein wenig geringer ist. Die minimale Dicke des Sperrings 31 hängt von der Weite des Spaltes 21 ab, der gut überdeckt werden muß, wobei noch ein gewisser Überstand zur Fläche 27 gegeben sein muß. Bei einer Dichtspaltbreite von etwa 0,4 mm hat der Sperring eine Dicke von etwa 1 mm. Sperring und Dichtring zusammengenommen haben eine Dicke, die etwas größer ist als die Tiefe der Nut 25 und die Weite des Spalts 21, so daß sich im Einbauzustand eine Stauchung von 20 bis 30 % des Dichtringes 41 ergibt. Bei einer Breite des Dichtrings 41 von 1,8 mm und einer Höhe von 2 mm ergibt sich eine Anpreßkraft von etwa 380 Newton, mit der die Fläche 32 des Sperringes 31 auf der Fläche 22 des Pumpengehäuses anliegt.

Wie aus Fig. 3 ersichtlich, dringt der hydraulische Druck über Spalte in die Nut 25 ein und drängt den Dichtring 41 gegen die Nutfläche 27, die auf der druckniedrigeren Seite des Spaltes 21 liegt. Die Höhe des Druckes kann aber im Lauf des Betriebs stark schwanken. Die Verformbarkeit des Dichtrings 41 führt zu einer Druckwirkung ähnlich wie bei einer Flüssigkeit, d. h. der Sperring 31 wird mit einer Kraft entsprechend der Größe der Fläche 34 gegen die Fläche 22 gepreßt. Die Fläche 22 weist die üblichen Bearbeitungsrauhigkeiten auf, so daß - um eine Abdichtwirkung zu erzielen - der Sperring 31 an seiner Oberfläche 32 eine gewisse Nachgiebigkeit zeigen muß, um Rillen und Erhebungen der Fläche 22 einzuhüllen. Andererseits darf die Nachgiebigkeit des Sperringes 31 nicht so groß sein, daß dieser durch den Spalt 21 extrudiert wird. Mit anderen Worten: Der Sperring 31 muß eine Kernfestigkeit aufweisen, die ihn unter den erheblichen hydraulischen Drücken standhalten läßt, während die Oberfläche ausreichend weich sein muß, um sich an Rauhigkeiten von Maschinenbauteilen anzupassen.

Als Material des Sperringes eignen sich Thermoplaste, die man mit den notwendigen Eigenschaften auswählen kann. Insbesondere Polytetrafluorethylen ist geeignet, dessen Kernfestigkeit durch eingelegte Fasern. beispielsweise Glasfasern, noch erhöht werden kann, so daß die erf indungsgemäße Axialdichtung erhebliche Drücke von beispielsweise 240 bar und darüber aushält.

Reines PTFE deformiert sich bekanntlich ab einer bestimmten Belastung bleibend, was als Kriechen oder Kaltfluß bezeichnet wird. Hier ist diese Eigenschaft nicht unerwünscht, denn die Oberfläche des Sperrings kann sich so den Unebenheiten der metallischen Gegenflächen anpassen. PTFE ist im übrigen gut mit Gummiwerkstoffen vulkanisierbar, so daß erwartet werden kann, daß sich der Dichtring im Betrieb trotz Scherbelastung nicht vom Sperring löst.

PTFE kann auch mit anderen Materialien, wie Kohle, Graphit, Molybdänsulfid oder Bronze, gefüllt werden, um den Widerstand gegen Kaltfluß zu erhöhen.

Weiterhin kommt Ethylen-Tetrafluorethylen-Copolymerisat (ETFE) als Werkstoff für den Sperring in Betracht, zumal sich dieses Material gut verarbeiten läßt.

Auch Polyterephthalat ist für den vorgesehenen Zweck gut geeignet, da es sich mit dem Dichtring gut vulkanisieren läßt.

Schließlich eignen sich auch Polyamide mit, oder ohne Glasfasereinlage für den vorgesehenen Zweck, insbesondere der Qualitätsstufe PA 6.6, da die zähharte Materialstruktur kaum Kaltfließen unter den zu erwartenden Drücken erwarten läßt und ferner gute Vulkanisierbarkeit mit dem Dichtring gegeben ist.

Beim Dichtring muß darauf geachtet werden, daß das Material gut vulkanisierbar ist, nicht einreißt und keine hohe Kerbempfindlichkeit aufweist.

Je nach der Bauform der Pumpe werden unterschiedliche Umrißformen der Axialdichtung gewählt. Die Fig. 4 bis 6 zeigen solche möglichen Ausführungsformen.

Zur Herstellung der erfindungsgemäßen Axialdichtungen kann man von einem Schichtmaterial ausgehen, dessen erste Schicht das Thermoplast sowie gegebenenfalls die Fasereinlage enthält und dessen zweite Schicht aus gummielastischem Werkstoff besteht. Die gewünschten Umrißformen werden aus diesem zweischichtigen Material ausgestanzt, wobei sich wegen des nachgiebigen, gummielastischen Werkstoffes eine ausgestanzte Querschnittsform mit kissenförmig eingezogenen Flanken ergibt, wie in Fig. 2 dargestellt.

Es ist auch möglich, die Axialdichtung aus gesondert hergestellten Sperringen und Dichtringen aufzubauen, die entlang ihrer Verbindungsfläche 34 bzw. 44 miteinander verklebt oder vulkanisiert oder - bei geringeren Anforderungen - verklebt sind. Hierbei kommen für den Sperring auch weitere Thermoplaste in Betracht, die man je nach den sonstigen Erfordernissen am Einsatzort (Temperaturbeständigkeit, chemische Beständigkeit, mechanische Abriebfestigkeit) auswählen wird.

## Patentansprüche

1. Axialdichtung zur Einfügung in eine axial ausgerichtete Nut (25) und zur Abdichtung eines sich radial erstreckenden Spaltes (21), insbesondere des Spaltes (21) zwischen einer Druckplatte (9) und einem Gehäuse (3) einer Hydropumpe mit einem zweiteiligen, eine die Tiefe der Nut übersteigende axiale Ausdehnung aufweisenden Aufbau, dadurch gekennzeichnet, daß die Axialdichtung einen Sperring (31) aus extrusionsfestem, jedoch an einer parallel zum abzudichtenden Spalt (21) verlaufenden Andruckfläche (32) nachgiebigen Thermoplast aufweist, an dessen der Andruckfläche (32) gegenüberliegenden Seite (34) ein Dichtring (41) aus einem gummielastischen Werkstoff angeordnet ist und der Sperring (31) und die Dichtring (41) dauerhaft miteinander verbunden sind.

2. Axialdichtung nach Anspruch 1,
dadurch gekennzeichnet,
daß der Sperring (31) durch Fasern, die in dem Thermoplast eingelegt sind, verstärkt ist, um die Extrusionsfestigkeit zu erhöhen.

3. Axialdichtung nach Anspruch 2,
dadurch gekennzeichnet,
daß Glasfasern als Verstärkung verwendet sind.

4. Axialdichtung nach einem der Ansprüche 1 bis 3,
dadurch gekennzeichnet,
daß Polytetrafluorethylen als Thermoplast verwendet ist.

5. Axialdichtung nach einem der Ansprüche 1 bis 3,
dadurch gekennzeichnet,
daß ein Polyamid als Thermoplast verwendet ist.

6. Axialdichtung nach einem der Ansprüche 1 bis 5,
dadurch gekennzeichnet,
daß die Andruckfläche (32) des Sperrings (31) wenigstens so groß wie die Querschnittsfläche des Dichtringes (41) in Ebenen parallel zu dem abzudichtenden Spalt (21) ist.

7. Axialdichtung nach einem der Ansprüche 1 bis 6,
dadurch gekennzeichnet,
daß die Dicke des Dichtrings (41) diejenige des Sperrings (31) und die Dicke des Sperrings (31) diejenige des Spaltes (21) übersteigen.

8. Axialdichtung nach einem der Ansprüche 1 bis 7,
dadurch gekennzeichnet,
daß der Sperring (31) eine weichere Oberfläche und einen festeren Kern aufweist.

9. Axialdichtung nach einem der Ansprüche 1 bis 8,
gekennzeichnet durch die Herstellung durch Ausstanzen aus einem zweischichtigen Material, dessen erste Schicht das Thermoplast sowie gegebenenfalls die Fasereinlage und dessen zweite Schicht den gummielastischen Werkstoff enthält.

10. Axialdichtung nach einem der Ansprüche 1 bis 7,
dadurch gekennzeichnet,
daß Sperring (31) und Dichtring (41) gesondert hergestellt sind und paarweise miteinander verklebt oder vulkanisiert sind.

## Claims

1. An axial seal for insertion in an axially oriented groove (25) to seal a radially extending gap (21), particularly the gap (21) between a pressure plate (9) and a casing (3) of a hydraulic pump with a two-part construction having an axial dimension exceeding the depth of the groove, **characterised in that** the axial seal has a locking ring (31) made of a thermoplastic which is extrusion-resistant but which is non-rigid over a pressure surface (32) extending parallel to the gap (21) for sealing, and a sealing ring (41) made of a rubber-resilient material is arranged on the side (34) of the said locking ring opposite the pressure surface (32), and the locking ring (31) and the sealing ring (41) are permanently mutually connected.

2. An axial seal in accordance with claim 1, **characterised in that** the locking ring (31) is reinforced by means of fibres which are inserted in the thermoplastic, in order to increase the resistance to extrusion.

3. An axial seal in accordance with claim 2, **characterised in that** glass fibres are used as a reinforcement.

4. An axial seal in accordance with one of claims 1 to 3, **characterised in that** polytetrafluoroethylene is used as a thermoplastic.

5. An axial seal in accordance with one of claims 1 to 3, **characterised in that** a polyamide is used as a thermoplastic material.

6. An axial seal in accordance with one of claims 1 to 5, **characterised in that** the pressure surface (32) of the locking ring (31) is at least as large as the cross-sectional area of the sealing ring (41), in planes parallel to the gap (21) for sealing.

7. An axial seal in accordance with one of claims 1 to 6, **characterised in that** the thickness of the sealing ring (41) exceeds that of the locking ring (31), and the thickness of the locking ring (31) exceeds that of the gap (21).

8. An axial seal in accordance with one of claims 1 to 7, **characterised in that** the locking ring (31) has a softer surface and a harder core.

9. An axial seal in accordance with one of claims 1 to 8, **characterised by** production thereof by punching out of a double-layer material, the first layer thereof comprising the thermoplastic and optionally the inserted fibres, and the second layer thereof comprising the rubber resilient material.

10. An axial seal in accordance with one of claims 1 to 7, **characterised in that** the locking ring (31) and the sealing ring (41) are produced separately, and are stuck together or vulcanised in pairs.

## Revendications

1. Joint d'étanchéité axial destiné à être inséré dans une rainure (25) orientée axialement et à étancher une fente (21) s'étendant radialement, en particulier la fente (21) entre une plaque de pression (9) et un carter (3) d'une pompe hydraulique, joint qui possède une structure en deux parties ayant une étendue axiale qui dépasse la profondeur de la rainure, caractérisé en ce que le joint d'étanchéité axial comporte une bague d'arrêt (31) faite d'une matière thermoplastique qui résiste à l'extrusion, mais est flexible sur une face d'appui (32) s'étendant parallèlement à la fente (21) à étancher, sur le côté (34) opposé à la face d'appui (32) de laquelle est disposée une bague d'étanchéité (41) faite d'un matériau doué d'élasticité caoutchouteuse, et la bague d'arrêt (31) et la bague d'étanchéité (41) sont reliées entre elles de façon durable.

2. Joint d'étanchéité axial selon la revendication 1, caractérisé en ce que la bague d'arrêt (31) est renforcée par des fibres, incorporées dans la matière thermoplastique, afin d'augmenter la tenue à l'extrusion.

3. Joint d'étanchéité axial selon la revendication 2, caractérisé en ce que des fibres de verre sont utilisées pour le renforcement.

4. Joint d'étanchéité axial selon une des revendications 1 à 3, caractérisé on ce que du polytétrafluoroéthylène est utilisé en tant que matière thermoplastique.

5. Joint d'étanchéité axial selon une des revendications 1 à 3, caractérise en ce qu'un polyamide est utilisé en tant que matière thermoplastique.

6. Joint d'étanchéité axial selon une des revendications 1 à 5, caractérisé en ce que la face d'appui (32) de la bague d'arrêt (31) est au moins aussi grande que l'aire de section droite de la bague d'étanchéité (41) dans des plans parallèles à la fente (21) à étancher.

7. Joint d'étanchéité axial selon une des revendications 1 à 6, caractérisé en ce que l'épaisseur de la bague d'étanchéité, (41) dépasse celle de la bague d'arrêt (31) et l'épaisseur de la bague d'arrêt (31) dépasse la largeur de la fente (21).

8. Joint d'étanchéité axial selon une des revendications 1 à 7, caractérisé en ce que la bague d'arrêt (31) présente une surface relativement souple et un coeur plus ferme.

9. Joint d'étanchéité axial selon une des revendications 1 à 8, caractérisé en ce qu'il est fabriqué par découpage d'un matériau formé de deux couches dont la première couche contient la matière thermoplastique ainsi que, éventuellement, la charge fibreuse, et dont la seconde couche contient le matériau ayant l'élasticité caoutchouteuse.

10. Joint d'étanchéité axial selon une des revendications 1 à 7, caractérisé en ce que la bague d'arrêt (31) et la bague d'étanchéité (41) sont fabriquées séparément et sont jumelées du fait qu'elles sont collées ou vulcanisées ensemble.
